# EUROPÄISCHE PATENTSCHRIFT

(11) **EP 1 964 621 B1**
(45) Veröffentlichungstag und Bekanntmachung des Hinweises auf die Patenterteilung: **10.06.2009**
(21) Anmeldenummer: 08003057.0
(22) Anmeldetag: 19.02.2008
(51) Int. Cl.: B21D 5/08, B26D 3/08, B26F 1/38

(54) **Verfahren und Vorrichtung zum Herstellen von Profilen**
Device and method for manufacturing profiles
Dispositif et procédé de fabrication de profilés

(30) Priorität: 21.02.2007 DE 102007008554
(43) Veröffentlichungstag der Anmeldung: 03.09.2008
(73) Patentinhaber: Welser Profile AG, 3341 Ybbsitz (AT)
(72) Erfinder: Enöckl, Walter, 3340 Waidhofen an der Ybbs (AT); Spreitzer, Erich, 3341 Ybbsitz (AT)
(74) Vertreter: Grünecker, Kinkeldey, Stockmair & Schwanhäusser Anwaltssozietät

(56) Entgegenhaltungen:
- EP-A- 1 498 229
- DE-A1-9102006 003 71
- FR-A- 2 728 498
- JP-A- 10 290 948
- JP-A- 59 066 925
- JP-A- 60 145 220

## Beschreibung

Die Erfindung betrifft ein Verfahren zum Herstellen von Profilen durch Rollformen eines oberflächenendbehandelten, mit Schutzfolie bezogenen Blechbands, wobei die auf dem Blechband angeordnete Schutzfolie zumindest bereichsweise eingeschnitten wird. Ferner betrifft die Erfindung auch eine Profilieranlage mit in einer Linie angeordneten Rollenpaaren zur Herstellung von Profilen aus oberflächenendbehandeltem, mit Schutzfolie bezogenem Blechband durch Rollformen.

Verfahren zum Herstellen von Profilen durch Rollformen von Blechbändern sowie Profilieranlagen zur Durchführung solcher Verfahren sind bereits seit langem bekannt. Die als Ausgangsmaterial eingesetzten Blechbänder sind dabei üblicherweise mit Schutzfolien bezogen, um bei den nachfolgenden Verarbeitungsschritten ein Verkratzen der Oberfläche des Blechbands zu vermeiden. Üblicherweise werden diese Schutzfolien erst vom Endverbraucher abgezogen, um auch während des Transports zum Endverbraucher noch einen Schutz der Oberfläche der Profile zu gewährleisten.

Es ist ferner bekannt, dass diese Verfahren einen Schritt umfassen können, in dem die Schutzfolie in Randbereichen bzw. in Bereichen in Längserstreckung des Blechbands beispielsweise dort, wo das Blechband verschweißt werden soll, durchgeschnitten und entfernt werden kann. Dies erfolgt üblicherweise dadurch, dass vor dem ersten Rollenpaar zur Umformung des Blechbandes Schneidräder angeordnet sind, mit denen die Schutzfolie eingeschnitten wird. Über weitere Rollen wird der abgeschnittene Folienstreifen abgezogen und aufgewickelt.

Es kann aber auch erforderlich sein, die Schutzfolie in anderen Bereichen des Profils zu entfernen, beispielsweise um weitere Bauteile oder Aufkleber anzubringen. Das Ausschneiden einzelner Bereiche der Schutzfolie, das auch Schnitte quer zur Transportrichtung des Bandes erfordert, erfolgt üblicherweise manuell mit Hilfe von Schablonen nach dem Umformen des Blechbandes. Dieses Ausschneiden ist daher relativ aufwändig und zeitintensiv, auch kann die Genauigkeit darunter leiden.

Aus der DE 10 2006 003 719 A1 ist bereits ein Rollenwerkzeug zum Schneiden einer auf einem Werkstück aufgebrachten Folie bekannt. Das Rollenwerkzeug umfasst eine drehbar gelagerte Schneidrolle mit einem mittig umlaufenden Schneidmesser. Zum Ausschneiden von Folienstücken wird das Rollenwerkzeug beispielsweise in CNC-Stanzmaschinen eingesetzt und auf das mit der Folie bezogene Werkstück abgesetzt, bis das Schneidmesser die Folie an einer Stelle durchdrungen hat. Anschließend wird das Rollenwerkzeug relativ zum Werkstück längs der gewünschten Folienschneidkontur verlagert. Dabei rollt das Schneidmesser auf dem Werkstück ab und durchschneidet die Folie. Dieses Ausschneiden nimmt also längere Zeit in Anspruch.

Es ist daher die Aufgabe der vorliegenden Erfindung, ein Verfahren zum Herstellen von Profilen durch Rollformen eines oberflächenendbehandelten, mit einer Schutzfolie bezogenen Blechbands zu ermöglichen, das einen Schritt umfasst, in dem die auf dem Blechband angeordnete Schutzfolie zumindest bereichsweise eingeschnitten wird, wobei dieses Verfahren einfach und kostengünstig sein soll und eine gute Genauigkeit der Position der ausgeschnittenen Bereiche ermöglicht.

Hierzu ist erfindungsgemäß vorgesehen, dass das Verfahren die folgenden Schritte in der angegebenen Reihenfolge umfasst:
- Zumindest teilweises Einschneiden der auf dem Blechband angeordneten Schutzfolie in vorgegebenen Bereichen, wobei das Einschneiden der Schutzfolie mit Schneidlinien erfolgt, die zum Einschneiden im Wesentlichen senkrecht auf die Oberfläche des Blechbands bewegt werden und zumindest teilweise quer zur Transportrichtung des Blechbands verlaufen;
- Rollformen des Blechbands zu einem Profilstrang.

Das Verfahren zeichnet sich dadurch aus, dass nun auch der Schritt zum Ausschneiden einzelner Bereiche der Schutzfolie in das Verfahren integriert ist, also automatisiert durchgeführt werden kann, und keine manuellen Ausschneideschritte mehr erforderlich sind. Dadurch wird ein schnelleres und kostengünstigeres Herstellungsverfahren ermöglicht. Zudem wird das Einschneiden der Schutzfolie auf dem flachen Blechband durchgeführt, so dass keine Schnitte auf gebogenen Profilteilen bzw. Kanten durchgeführt werden müssen. Hierdurch wird eine höhere Genauigkeit der Position der Schnitte erreicht.

Zweckmäßigerweise kann vorgesehen werden, dass in einem Arbeitsschritt mit dem Einschneiden der Schutzfolie Aussparungen in das flache Blechband gestanzt werden. Beim Stanzen wird das Blechband durch das Stanzwerkzeug in einer definierten Position fixiert. Da das Einschneiden der Schutzfolie im gleichen Arbeitsschritt wie das Stanzen erfolgt, ist daher auch ein sehr genaues Einschneiden bis zu einer genau definierten Einschneidtiefe möglich.

Eine Variante sieht vor, dass die Schutzfolie über ihre gesamte Dicke eingeschnitten wird. Dies geschieht beispielsweise dadurch, dass die Schneidlinien genau in Foliendicke vorstehen. Auf diese Weise wird die Schutzfolie durchgeschnitten, ohne die Oberfläche des Blechs zu zerkratzen. Auch ist dann ein sehr einfaches Abziehen der ausgeschnittenen Folienbereiche möglich.

Noch eine weitere Verfahrensvariante sieht vor, dass das umgeformte Blechband zu einem geschlossenen Profilstrang verschweißt wird. Da auch die Schweißvorrichtung in die Arbeitslinie integriert werden kann, wird somit eine günstige und schnelle Herstellung der gewünschten Profile ermöglicht.

Besonders bevorzugt ist vorgesehen, dass der Profilstrang durch Stanzen in einzelne Profile abgelängt wird. Durch das Stanzen wird ein glatter Schnitt mit einer sauberen Oberfläche an den Profilenden erzeugt. Es fallen keine bzw. wenig Abfallprodukte, wie beispielsweise Sägespäne an, die Trennung der Profile ist sehr exakt und sauber. Zudem erfolgt das Ablängen durch Stanzen sehr schnell.

Zweckmäßigerweise kann vorgesehen werden, dass die Schutzfolie in den zumindest teilweise ausgeschnittenen Bereichen entfernt wird. In diesen Bereichen können dann weitere Arbeitsschritte durchgeführt werden, während die restliche Profiloberfläche weiterhin geschützt bleibt, beispielsweise für einen Transport.

Bevorzugterweise können in den folienfreien Bereichen weitere Elemente angebracht werden. So ist es beispielsweise möglich, Aufkleber oder Aufdrucke auf die folienfreien Bereichen aufzubringen oder weitere Bauteile zu montieren. Somit können die Profile in eine verkaufsfertige Form gebracht werden, wobei die Oberflächen, die nicht bearbeitet werden müssen, bis zum Endverbraucher durch die Schutzfolie geschützt sind.

Darüber hinaus bezieht sich die Erfindung auch auf eine Profilieranlage mit in einer Linie angeordneten Rollenpaaren zum Herstellen von Profilen aus oberflächenendbehandeltem, mit Schutzfolie bezogenem Blechband durch Rollformen. Die Profilieranlage zeichnet sich dadurch aus, dass in der Linie der Profilieranlage vor den Rollenpaaren im Wesentlichen senkrecht auf die Oberfläche des Blechbands bewegbare und zumindest teilweise quer zur Transportrichtung des Blechsbands schneidende Schneidlinien angeordnet sind.

Die Profilieranlage hat entsprechend den Vorteil, dass das Einschneiden der Schutzfolie vor dem Umformen des Blechbands zum Profil erfolgt. Das Einschneiden erfolgt also noch am flachen Blechband, wodurch die Schnitte an beliebiger Position angebracht werden können, also auch an solchen Positionen, die im späteren Profil einen Radius aufweisen oder auf einer Kante liegen. Es ist eine gute Positionierung der Schnitte mit guter Genauigkeit möglich.

In einer bevorzugten Ausführungsform ist vorgesehen, dass vor den Rollenpaaren der Profilieranlage mindestens eine Stanzstation angeordnet ist und die Schneidlinien in mindestens ein Stanzwerkzeug der mindestens einen Stanzstation integriert sind. Durch die Stanzstation bzw. das Stanzwerkzeug wird das flache Blechband in einer genau definierten Position gehalten. Da die Schneidlinien in das Stanzwerkzeug integriert sind, werden sie mit dem Stanzwerkzeug bewegt, während das Blechband fixiert ist. Dadurch ist ein sehr genaues Einschneiden der Schutzfolie möglich, sowohl hinsichtlich der Position als auch hinsichtlich der Tiefe der Schnitte.

In einer besonders bevorzugten Ausbildung kann vorgesehen werden, dass die Eindringtiefe der Schneidlinien genau der Dicke der auf dem Blechband angeordneten Schutzfolie entspricht. Somit wird also die Schutzfolie entlang der Schnittlinien vollständig durchgeschnitten, ohne dass dabei die Oberfläche des Blechs zerkratzt wird. Es ist dann ein leichtes Abziehen der ausgeschnittenen Folienbereiche möglich.

Eine Variante sieht vor, dass die Eindringtiefe der Schneidlinien einstellbar ist. Somit ist das Einschneiden von verschiedenen Schutzfolien mit unterschiedlicher Dicke möglich.

Im Folgenden werden Ausführungsformen der Erfindung anhand einer Zeichnung näher erläutert. Es zeigen:
- Fig. 1: Querschnitt durch ein mit Schutzfolie bezogenes Blechband senkrecht zur Längserstreckung des Blechbands vor dem Bearbeiten des Blechbands,
- Fig. 2: Draufsicht auf das Blechband nach dem Stanzen und Einschneiden der Schutzfolie vor dem Umformen zum Profil,
- Fig. 3: Perspektivische Darstellung eines fertigen Profils und
- Fig. 4: Profilieranlage zur Herstellung eines erfindungsgemäßen Profils.

Fig. 1 zeigt einen Querschnitt durch das flache Blechband 1 senkrecht zur Längsstreckung mit der darauf angebrachten Schutzfolie 2 vor dem Einschneiden der Schutzfolie 2 und dem Stanzen von Aussparungen 3 in das Blechband 1. Das Blechband 1 wird durch Spalten eines Vorbandmaterials hergestellt, wobei gleichzeitig die Schutzfolie 2 auf das Blechband 1 aufgebracht wird, um beim nachfolgenden Profilieren des Blechbandes 1 ein Zerkratzen der Oberfläche zu verhindern. Als Schutzfolie 2 wird vorzugsweise eine Kunststofffolie eingesetzt, beispielsweise eine Polyethylenfolie.

In Fig. 2 ist eine Draufsicht auf das mit der Schutzfolie 2 bezogene Blechband 1 nach dem Einschneiden der Schutzfolie 2 und nach dem Stanzen von Aussparungen 3, 3.1, 3.2, 3.3 in das Blechband 1 dargestellt. Die Figur 2 zeigt dabei nur einen Ausschnitt aus dem Blechband 1 in Längsrichtung des Blechbands 1, wobei die Verbindungsstelle zwischen zwei Profilen 6 gezeigt ist. Der gestrichelte Bereich 5 stellt die Trennlinie dar, entlang derer das Blechband 1 nach dem Umformen zum Profilstrang 14 in einzelne Profile 6 getrennt wird. Das Ablängen des Profilsstrangs 14 in einzelne Profile 6 erfolgt vorzugsweise durch einen Stanzvorgang. Dabei greifen die Stanzmesser in die Aussparungen 3 ein. Die Aussparungen 3.1 dienen zur Aufnahme von Befestigungsmitteln zur Befestigung weiterer Bauteile an dem Profil 6. Auch in den Aussparungen 3.2 und 3.3 können weitere Bauteile am Profil befestigt werden. Die auf dem Blechband 1 angebrachte Schutzfolie 2 ist entlang der Schnitte 4.1, 4.2 bzw. Bereiche 16.1, 16.2 zumindest teilweise durchgeschnitten, so dass die in diesen Bereichen 16.1, 16.2 liegende Schutzfolie 2 leicht abgezogen werden kann. In diesen Bereichen 16.1, 16.2 können nach dem Abziehen der Schutzfolie 2 weitere Elemente angebracht werden. So ist es beispielsweise denkbar, Aufkleber in die Bereiche 16.1, 16.2 zu kleben oder weitere Bauteile daran zu befestigen.

Fig. 3 zeigt ein fertiges Profil 6 nach dem Umformen mit darin angebrachten Endkappen 7. Die Endkappen 7 werden in den Bereichen 4.1 angebracht, in denen die Aussparungen 3.1, 3.2, 3.3 vorgesehen wurden und nachdem die Schutzfolie 2 in diesem Bereich 4.1 abgezogen wurde. Auch in dem Bereich 16.2 wurde die Schutzfolie abgezogen, dort können beispielsweise Aufkleber angebracht werden. Auf der verbleibenden Oberfläche des Profils 6 ist immer noch Schutzfolie 2 angeordnet, so dass diese Oberfläche beim Transport nicht beschädigt werden kann. Diese Schutzfolie kann dann vom Endverbraucher abgezogen werden.

Fig. 4 zeigt eine Profilieranlage 8 zum erfindungsgemäßen Herstellen von Profilen 6. Das mit der Schutzfolie 2 bezogenen Blechband 1 wird als Coil 9 bereitgestellt und der Profilieranlage 8 zugeführt. In der Profilieranlage 8 sind die einzelnen Bearbeitungsstationen in einer Linie hintereinander angeordnet. Das Blechband 1 mit der darauf angeordneten Schutzfolie 2 wird zuerst in eine Stanzstation 10 geführt. Es können auch mehrere Stanzstationen hintereinander angeordnet sein. In der Stanzstation 10 sind mindestens ein Stanzwerkzeug 11 und Schneidlinien 12 angeordnet. Als Schneidlinien 12 werden die Messer bzw. Klingen bezeichnet, mit denen die Schutzfolien 2 durchgeschnitten wird. Diese Messer bzw. Klingen können eine beliebige Form haben und beispielsweise eine geschlossene Form bilden, so dass sie genau der zu entfernenden Folienkontur entsprechen. Die Schneidlinien 12 können in das Stanzwerkzeug 11 integriert sein.

In der Stanzstation 10 werden Aussparungen 3, 3.1, 3.2, 3.3 in das Blechband 1 gestanzt und mithilfe der Schneidlinien 12 Schnitte 4.1, 4.2 in die Schutzfolie 2 eingebracht.

In der Linie der Profilieranlage 8 sind hinter der Stanzstation 10 die Rollenpaare 13 zum Umformen des flachen Blechbands 1 in einen Profilstrang 14 angeordnet. Im Anschluss an die Rollenpaare 13 kann eine Schweißstation (nicht dargestellt) angeordnet sein, mit der das umgebogene Blechband zu einem geschlossenen Profilstrang 14 verschweißt wird.

In der Linie der Profilieranlage 8 befindet sich hinter den Rollenpaaren 13 bzw. der Schweißanlage eine Abtrennstation 15. In dieser Abtrennstation 15 wird der Profilstrang 14 in die gewünschten Profile 6 abgelängt. Dies kann beispielsweise durch Stanzen erfolgen.

Im Folgenden wird nun anhand von Fig. 4 das Verfahren zur Herstellung von Profilen 6 beschrieben. Von dem Coil 9 wird das mit der Schutzfolie 2 bezogene Blechband 1 abgewickelt und der Stanzstation 10 zugeführt. Das Blechband 1 kann beispielsweise aus geschliffenem, rostbeständigem CrNi-Material bestehen, so dass optische, statische und korrosive Anforderungen, auch für den Außenbereich, erfüllt werden. Mithilfe der in der Stanzstation 10 angeordneten Stanzwerkzeuge 11 werden Aussparungen 3, 3.1, 3.2, 3.3 in das Blechband 1 gestanzt. Im gleichen Arbeitsschritt, in dem die Aussparungen 3, 3.1, 3.2, 3.3 gestanzt werden, werden die Schneidlinien 12 bewegt. Mit den Schneidlinien 12 werden Schnitte 4.1, 4.2 in die Schutzfolie 2 eingebracht. Dazu werden die Schneidlinien 12 senkrecht zur Oberfläche des Blechbands 1 von oben auf das Blechband 1 bewegt. Die Schneidlinien 12 sind zumindest teilweise quer zur Transportrichtung des Blechbands 1 angeordnet. Vorzugsweise stehen die Schneidlinien 12 genau soweit vor, dass sie genau der Dicke der auf dem Blechband 1 angeordneten Schutzfolie 2 entsprechen. Dadurch wird beim Absenken der Schneidlinien 12 die auf dem Blechband 1 angeordnete Schutzfolie 2 vollständig durchschnitten, die Oberfläche des Blechbandes 1 aber nicht beschädigt. Um das Einschneiden verschiedener Schutzfolien zu ermöglichen, kann auch vorgesehen werden, dass die Eindringtiefe der Schneidlinien 12 einstellbar ist. Bei dem Stanzvorgang wird das Blechband 1 in der Stanzstation 10 in einer genau definierten Position gehalten. Da die Schneidlinien 12 in dem gleichen Arbeitsgang wie die Stanzwerkzeuge 11 bewegt werden, sich das Blechband 1 sich also in der genau definierten Stanzposition befindet, ist es möglich die Eindringtiefe der Schneidlinien 12 in die Schutzfolie 2 genau festzulegen. Somit kann ein sehr genaues Einschneiden der Schutzfolie 2 erfolgen. Es kann aber auch vorgesehen werden, dass keine Stanzstation in der Profilieranlage vorgesehen ist. Die Fixierung des Blechbands 1 zum Durchschneiden der Schutzfolie 2 wird dann über andere Mittel realisiert. Nach dem Durchführen des Schneide- und Stanzvorgangs wird das Blechband 1 mit der darauf angeordneten Schutzfolie 2 den Rollenpaaren 13 zum Profilieren zugeführt. Die ausgeschnittenen Folienbereiche 16.1, 16.2 befinden sich immer noch auf dem Blechband 1. Die Profilierstation 8 umfasst eine Mehrzahl von Rollenpaaren 13, mit denen das flache Blechband 1 mit der darauf angeordneten Schutzfolie 2 zu einem Profilstrang 14 umgeformt wird.

Vor den Rollenpaaren 13 können ferner noch Schneidrollen angeordnet sein, mit denen die Schutzfolie in Randbereichen entlang der Transportrichtung des Blechbandes 1 durchgeschnitten wird und anschließend mithilfe weiterer Rollen abgezogen und aufgewickelt wird. In diesen Bereichen kann dann nach dem Umformen eine Schweißnaht angebracht werden. Dazu ist hinter den Rollenpaaren 13 eine Schweißstation (nicht dargestellt) angeordnet, in der das umgeformte Blechband 1 zu einem geschlossenen Profilstrang 14 verschweißt wird.

Der geschlossene Profilstrang 14 wird in der Abtrennstation 15 zu Profilen 6 abgelängt. Vorzugsweise erfolgt dieses Ablängen durch Stanzen, da dadurch eine saubere Schnittfläche entsteht und das Stanzen schnell durchgeführt werden kann.

Die Profile 6 können anschließend weiterverarbeitet werden. So können die in Fig. 3 dargestellten Endkappen 7 an den Enden der Profile 6 angebracht werden. Dazu wird die Schutzfolie 2 in den vorgeschnittenen Bereichen 16.1 abgezogen und die Endkappen werden an den Aussparungen 3.1, 3.2, 3.3 angebracht. Weiterhin können auf den Profilen 6 beispielsweise noch Aufkleber angebracht werden. Dazu wird die Schutzfolie 2 in dem vorgeschnittenen Bereich 16.2 abgezogen und der Aufkleber auf der Oberfläche des Profils 6 angebracht. In den übrigen Bereichen des Profils 6 ist weiterhin die Schutzfolie 2 angeordnet, so dass die Profile 6 auch beim Transport noch vor Kratzern oder anderen Beschädigungen an der Oberfläche geschützt sind. Der Endverbraucher kann dann die Schutzfolie 2 vollständig abziehen.

## Patentansprüche

1. Verfahren zum Herstellen von Profilen (6) durch Rollformen eines oberflächenendbehandelten, mit Schutzfolie (2) bezogenen Blechbands (1), wobei die auf dem Blechband (1) angeordnete Schutzfolie (2) zumindest bereichsweise eingeschnitten wird, **gekennzeichnet durch** die folgenden Schritte in der angegebenen Reihenfolge:
- zumindest teilweises Einschneiden der auf dem Blechband (1) angeordneten Schutzfolie (2) in vorgegebenen Bereichen (16.1, 16.2), wobei das Einschneiden der Schutzfolie (2) mit Schneidlinien (12) erfolgt, die zum Einschneiden im Wesentlichen senkrecht auf die Oberfläche des Blechbands (1) bewegt werden und zumindest teilweise quer zur Transportrichtung des Blechbands (1) vierlaufen;
- Rollformen des Blechbands zu einem Profilstrang (14).

2. Verfahren nach Anspruch 1, **dadurch gekennzeichnet, dass** in einem Arbeitsschritt mit dem Einschneiden der Schutzfolie (2) Aussparungen (3, 3.1, 3.2, 3.3) in das flache Blechband (1) gestanzt werden.

3. Verfahren nach einem der Ansprüche 1 oder 2, **dadurch gekennzeichnet, dass** die Schutzfolie (2) über ihre gesamte Dicke eingeschnitten wird.

4. Verfahren nach einem der Ansprüche 1 bis 3, **dadurch gekennzeichnet, dass** das umgeformte Blechband (1) zu einem geschlossenen Profilstrang (14) verschweißt wird.

5. Verfahren nach einem der Ansprüche 1 bis 4, **dadurch gekennzeichnet, dass** der Profilstrang (14) durch Stanzen in einzelne Profite (6) abgelängt wird.

6. Verfahren nach einem der Ansprüche 1 bis 5, **dadurch gekennzeichnet, dass** die Schutzfolie (2) in den zumindest teilweise ausgeschnittenen Bereichen (16.1, 16.2) entfernt wird.

7. Verfahren nach Anspruch 6, **dadurch gekennzeichnet, dass** in den folienfreien Bereichen weitere Elemente (7) angebracht werden.

8. Profilieranlage (8) mit in einer Linie angeordneten Rollenpaaren (13) zur Herstellung von Profilen (6) aus oberflächenendbehandeltem, mit Schutzfolie (2) bezogenem Blechband (1) durch Rollformen, **dadurch gekennzeichnet, dass** in der Linie der Profilieranlage (8) vor den Rollenpaaren (13) im Wesentlichen senkrecht auf die Oberfläche des Blechbands (1) bewegbare und zumindest teilweise quer zur Transportrichtung des Blechbands (1) schneidende Schneidlinien (12) anbeordnet sind.

9. Profilieranlage (8) nach Anspruch 8, **dadurch gekennzeichnet, dass** vor den Rollenpaaren (13) der Profilieranlage (8) mindestens eine Stanzstation (10) angeordnet ist und die Schneidlinien (12) in mindestens ein Stanzwerkzeug (11) der mindestens einen Stanzstation (10) integriert sind.

10. Profilieranlage (8) nach Anspruch 8 oder 9, **dadurch gekennzeichnet, dass** die Eindringtiefe der Schneidlinien (12) genau der Dicke der auf dem Blechband (1) angeordneten Schutzfolie (2) entspricht.

11. Profilieranlage (8) nach einem der Ansprüche 8 bis 10, **dadurch gekennzeichnet, dass** die Eindringtiefe der Schneidlinien (12) einstellbar ist.

## Claims

1. Method for manufacturing profiles (6) by roll forming a surface-finished sheet metal strip (1) covered with protective film (2), wherein the protective film (2) disposed on the sheet metal strip (1) is incised at least in some areas, **characterised by** the following steps in the given order:
- incising the protective film (2) disposed on the sheet metal strip (1) at least in part in predetermined areas (16.1, 16.2), wherein the incision of the protective film (2) takes place with cutting lines (12) which are moved substantially perpendicularly onto the surface of the sheet metal strip (1) for incising and extend at least in part transversely to the transport direction of the sheet metal strip (1);
- roll forming the sheet metal strip into a profile strand (14).

2. Method according to Claim 1, **characterised in that** recesses (3, 3.1, 3.2, 3.3) are punched into the flat sheet metal strip (1) in one working step with the incision of the protective film (2).

3. Method according to either of Claims 1 and 2, **characterised in that** the protective film (2) is incised over its entire thickness.

4. Method according to any one of Claims 1 to 3, **characterised in that** the formed sheet metal strip (1) is welded into a closed profile strand (14).

5. Method according to any one of Claims 1 to 4, **characterised in that** the profile strand (14) is cut to length by punching into individual profiles (6).

6. Method according to any one of Claims 1 to 5, **characterised in that** the protective film (2) is removed in the areas (16.1, 16.2) which are cut out at least in part.

7. Method according to Claim 6, **characterised in that** further elements (7) are applied in the film-free areas.

8. Roll-forming line (8) with roll pairs (13) disposed in a line for manufacturing profiles (6) from surface-finished sheet metal strip (1) covered with protective film (2) by roll forming, **characterised in that** cutting lines (12), which can move substantially perpendicularly onto the surface of the sheet metal strip (1) and cut at least in part transversely to the transport direction of the sheet metal strip (1), are disposed in the line of the roll-forming line (8) before the roll pairs (13).

9. Roll-forming line (8) according to Claim 8, **characterised in that** at least one punching station (10) is disposed before the roll pairs (13) of the roll-forming line (8), and the cutting lines (12) are integrated into at least one punching tool (11) of the at least one punching station (10).

10. Roll-forming line (8) according to Claim 8 or 9, **characterised in that** the depth of penetration of the cutting lines (12) corresponds exactly to the thickness of the protective film (2) disposed on the sheet metal strip (1).

11. Roll-forming line (8) according to any one of Claims 8 to 10, **characterised in that** the depth of penetration of the cutting lines (12) is adjustable.

## Revendications

1. Procédé de fabrication de profilés (6) par profilage aux galets d'une bande de tôle (1), traitée finie en surface et garnie d'une feuille de protection (2), la feuille de protection (2), disposée sur la bande de tôle (1), étant découpée au moins par zones, **caractérisé par** les étapes suivantes dans l'ordre indiqué:
- découpe au moins partielle de la feuille de protection (2), disposée sur la bande de tôle (1), dans des zones prédéfinies (16.1, 16.2), la découpe de la feuille de protection (2) s'effectuant par des lignes de coupe (12), qui sont déplacées pour la découpe de façon essentiellement perpendiculaire à la surface de la bande de tôle (1) et s'étendent au moins en partie transversalement à la direction de transport de la bande de tôle (1) ;
- profilage aux galets de la bande de tôle en un cordon profilé (14).

2. Procédé suivant la revendication 1, **caractérisé en ce que** des évidements (3, 3.1, 3.2, 3.3) sont découpés dans la bande de tôle plate (1) en une opération avec la découpe de la feuille de protection (2).

3. Procédé suivant l'une des revendications 1 et 2, **caractérisé en ce que** la feuille de protection (2) est découpée sur la totalité de son épaisseur.

4. Procédé suivant l'une des revendications 1 à 3, **caractérisé en ce que** la bande de tôle (1) formée est soudée en un cordon profilé (14) fermé.

5. Procédé suivant l'une des revendications 1 à 4, **caractérisé en ce que** le cordon profilé (14) est coupé à longueur par découpage en profilés individuels (6).

6. Procédé suivant l'une des revendications 1 à 5, **caractérisé en ce que** la feuille de protection (2) est retirée dans les zones (16.1, 16.2) découpées au moins en partie.

7. Procédé suivant la revendication 6, **caractérisé en ce que** d'autres éléments (7) sont mis en place dans les zones exemptes de feuille.

8. Profileuse (8) comprenant des paires de galets (13), disposées en une ligne, pour la fabrication par profilage aux galets de profilés (6) à partir d'une bande de tôle (1) traitée finie en surface et garnie d'une feuille de protection (2), **caractérisée en ce que** des lignes de coupe (12), mobiles essentiellement de façon perpendiculaire à la surface de la bande de tôle (1) et coupant, au moins en partie, transversalement à la direction de transport de la bande de tôle (1), sont disposées dans la ligne de la profileuse (8) en amont des paires de galets (13).

9. Profileuse (8) suivant la revendication 8, **caractérisée en ce qu'**au moins un poste de découpe (10) est disposé en amont des paires de galets (13) de la profileuse (8) et les lignes de coupe (12) sont intégrées dans au moins un outil de découpage (11) du au moins un poste de découpe (10).

10. Profileuse (8) suivant l'une des revendications 8 et 9, **caractérisée en ce que** la profondeur de pénétration des lignes de coupe (12) correspond exactement à l'épaisseur de la feuille de protection (2) disposée sur la bande de tôle (1).

11. Profileuse (8) suivant l'une des revendications 8 à 10, **caractérisée en ce que** la profondeur de pénétration des lignes de coupe (12) est réglable.
